# EUROPÄISCHE PATENTSCHRIFT

(11) **EP 3 425 132 B1**
(45) Veröffentlichungstag und Bekanntmachung des Hinweises auf die Patenterteilung: **09.02.2022**
(21) Anmeldenummer: 17179860.6
(22) Anmeldetag: 05.07.2017
(51) Int. Cl.: E04B 1/68, E06B 1/62, F16J 15/02

(54) **EINBAUANORDNUNG EINES DICHTBANDS ZUM ABDICHTEN EINER FUGE ZWISCHEN EINEM RAHMENELEMENT UND EINEM BAUWERK**
INSTALLATION ARRANGEMENT OF A SEALING STRIP FOR SEALING A JOINT BETWEEN A FRAME MEMBER AND A STRUCTURE
AGENCEMENT D'INSTALLATION D'UNE BANDE ÉTANCHE POUR L'ÉTANCHÉIFICATION D'UN JOINT ENTRE UN ÉLÉMENT DE CADRE ET UN OUVRAGE

(43) Veröffentlichungstag der Anmeldung: 09.01.2019
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 2 415 942
- WO-A1-2008/098700
- DE-U1-202012 101 990

## Beschreibung

Die Erfindung bezieht sich auf eine Einbauanordnung eines Dichtbands zum Abdichten einer Fuge zwischen einem Rahmenelement, wie z.B. einem Fenster- oder Türrahmen, und einem Bauwerk.

Es sind verschiedene Systeme bekannt, die sich zum Abdichten von Rahmenelementen, beispielsweise von Fenster- oder Türrahmen, in Gebäudeöffnungen eines Bauwerks nach der mechanischen Fixierung des Rahmens in der Gebäudeöffnung eignen. Solche Systeme umfassen in der Regel ein Schaumstoffband, um eine Abdichtung gegen Luftzug sowie eine Wärmedämmung zu verwirklichen. Häufig wird zudem verlangt, dass die Abdichtung dampfdiffusionsdicht oder dampfdiffusionshemmend ist oder andere Dichtungseigenschaften erfüllt, die ein Weichschaumstoffband allein nicht erfüllen kann. In solchen Fällen kann das Schaumstoffband eine zusätzliche Beschichtung oder Folie aufweisen.

Die EP 2 415 942 A1 offenbart die Merkmale des Oberbegriffs des Anspruchs 1.

Es ist die Aufgabe der vorliegenden Erfindung ein Dichtband bereitzustellen, das in einer Vielzahl von Einbausituationen ein zuverlässiges und den herkömmlichen Anforderungen entsprechendes Abdichten einer Fuge zwischen einem Rahmenelement und einem Bauwerk gewährleistet.

Diese Aufgabe wird durch den Gegenstand des Anspruchs 1 gelöst.

Erfindungsgemäß umfasst ein Dichtband zum Abdichten einer Fuge zwischen einem Rahmenelement und einem Bauwerk ein Schaumstoffband, das einen im Wesentlichen rechteckigen Querschnitt mit einer Oberseite, einer der Oberseite gegenüberliegenden Unterseite und zwei längslaufenden Seitenflanken aufweist und sich in einer Längsrichtung erstreckt, wobei auf der Unterseite eine erste Klebeschicht zur Befestigung des Schaumstoffbands am Rahmenelement vorgesehen ist. Weiterhin umfasst das Dichtband ein Folienband, das einen ersten Randabschnitt, einen zweiten Randabschnitt und einen Verbindungsabschnitt aufweist, wobei der Verbindungsabschnitt zwischen dem ersten und dem zweiten Randabschnitt angeordnet ist. Der erste Randabschnitt ist dabei an der Oberseite des Schaumstoffbands mit dem Schaumstoffband verhaftet und der Verbindungsabschnitt und der zweite Randabschnitt sind nicht mit dem Schaumstoffband verhaftet.

Dieses Dichtband kann im Wesentlichen unabhängig von der anzutreffenden Gestalt des Mauerwerks eingesetzt werden, indem das Folienband des Dichtbands derart durch die Fuge geführt wird, dass es sich vollständig von dem Mauerwerk bis zum Rahmenelement durch die Fuge hindurch erstreckt. Dabei kann das Folienband direkt von der Oberseite des Schaumstoffbands zum Mauerwerk geführt und mit diesem verhaftet sein.

Als Unterseite des Schaumstoffbands soll dabei stets die Fläche des Schaumstoffbands definiert sein, die flächig mit dem Rahmenelement zu verhaften ist. Die Seitenflanken des Schaumstoffbands erstrecken sich folglich in Längsrichtung des Dichtbands und in einer Richtung quer zur Längsrichtung und quer zu einer Richtung von der Rauminnenseite zur Raumaußenseite.

Vorzugsweise ist der erste Randabschnitt nur in einem Randbereich der Oberseite des Schaumstoffbands mit diesem verhaftet.

Erfindungsgemäß weist das Folienband im zweiten Randabschnitt eine zweite Klebeschicht zur Befestigung am Bauwerk oder am Rahmenelement auf. Auf diese Weise kann eine Verbindung zwischen dem zweiten Randabschnitt und dem Bauwerk oder dem Rahmenelement möglichst einfach und schnell hergestellt werden.

Es ist weiterhin bevorzugt, dass die erste und die zweite Klebeschicht jeweils mit einer abziehbaren Trennfolie bedeckt sind. Durch abziehbare Trennfolien wird erreicht, dass die durch diese bedeckten Klebeschichten vor der Montage an ungewollten Positionen oder Elementen anhaften oder durch Verschmutzung ihre Klebekraft verlieren.

Erfindungsgemäß weist zumindest der Verbindungsabschnitt des Folienbands einen variablen s_{d}-Wert auf. Es kann vorzugsweise auch das gesamte Folienband einen variablen s_{d}-Wert aufweisen. Unter einem s_{d}-Wert wird der Wasserdampf-Diffusionswiderstand eines Materials, auch als diffusionsäquivalente Luftschichtdicke bezeichnet, verstanden. Der s_{d}-Wert mit der Einheit "m" (Meter) berechnet sich aus der Schichtdicke des (Folien-) Materials multipliziert mit der Wasserdampfdiffusionswiderstandszahl µ des Materials. Der µ-Wert und der s_{d}-Wert sind in DIN-EN-ISO 12572:2001-09 definiert und gemäß den darin beschriebenen Methoden zu ermitteln.

Materialien mit einem variablen s_{d}-Wert haben die vorteilhafte Eigenschaft, dass sich ihr Wasserdampf-Diffusionswiderstand (s_{d}-Wert) in Abhängigkeit der Feuchte der sie umgebenden Atmosphäre verändert. Grundsätzlich soll sich bei Erhöhung der mittleren relativen Luftfeuchte um 20 % der s_{d}-Wert um mindestens 50 % verringern. Geringe Schwankungen des s_{d}-Werts von weniger als 10 % des Ausgangswerts sollen unberücksichtigt bleiben. Als Material zur Herstellung eines Folienbands mit variablem s_{d}-Wert eignet sich z.B. Polyamid oder ein lonomer-Material.

Vorzugsweise beträgt der s_{d}-Wert des Folienbands bei einer mittleren relativen Luftfeuchte bis 40 % mehr als 3 m, mehr bevorzugt mehr als 5 m, und noch mehr bevorzugt mehr als 7 m. Vorzugsweise beträgt der s_{d}-Wert des Folienbands bei einer mittleren relativen Luftfeuchte von mehr als 60 % weniger als 5 m, mehr bevorzugt weniger als 3 m, mehr bevorzugt weniger als 1 m. In jedem Fall muss der s_{d}-Wert innerhalb dieser Grenzen bei höherer mittlerer Luftfeuchte niedriger sein als bei geringerer mittlerer Luftfeuchte. Diese Werte haben sich für einen Einsatz bei der Abdichtung von Gebäudefugen zwischen einem Rahmenelement und einem Bauwerk als besonders geeignet erwiesen.

Vorzugsweise ist das Schaumstoffband aus einem Weichschaum gebildet, der elastisch komprimierbar, nach Kompression rückstellfähig und bevorzugt zur verzögernden Rückstellung imprägniert ist. Weichschaum eignet sich aufgrund seiner wärmedämmenden und elastischen Eigenschaften sowie guten Verarbeitbarkeit besonders als Material zum Abdichten von Fugen. Beispielsweise kann der Weichschaum aus einem im Wesentlichen offenzelligen Polyurethan-, Polyethylen-, Polyvinylchlorid- oder Polypropylenschaum gebildet sein. Der Weichschaum kann auch aus einem geschlossenzelligen Schaumstoff gebildet sein. Die Komprimierbarkeit und vorzugsweise verzögerte Rückstellfähigkeit des Schaumstoffs ermöglichen ein einfaches Einfügen des Dichtbands in die Fuge oder des mit dem Dichtband versehenen Rahmenelements in die Gebäudeöffnung. Durch die verzögerte Rückstellfähigkeit verbleibt ausreichend Zeit zur Montage des Rahmens in der Gebäudeöffnung. Im Anschluss an das Einfügen in die Fuge bzw. in die Gebäudeöffnung erfolgt die verzögerte Rückstellung, bis die Oberseite des Schaumstoffs möglichst flächig an dem Mauerwerk anliegt.

Es ist bevorzugt, dass das Dichtband in einem Transportzustand zu einer Dichtbandrolle aufgerollt ist, wobei der zweite Randabschnitt im Transportzustand zwischen zwei benachbarten Windungen des Schaumstoffbands angeordnet ist. Dichtbandrollen eignen sich besonders zur platzsparenden Lagerung sowie zum Transport von Dichtbändern. Dadurch, dass der zweite Randabschnitt zwischen zwei benachbarten Windungen des Schaumstoffbands angeordnet ist, wird vermieden, dass der Verbindungsabschnitt und der zweite Randabschnitt im Transportzustand von der Dichtbandrolle abragen. Solche abragenden Abschnitte würden ein Stapeln von mehreren Dichtbandrollen behindern, beanspruchen mehr Platz und können während des Transports leicht beschädigt werden.

Vorzugsweise ist auch der erste Randabschnitt im Transportzustand zwischen zwei benachbarten Windungen des Schaumstoffbands angeordnet. Dabei ist es weiter bevorzugt, dass der erste und der zweite Randabschnitt derart angeordnet sind und/oder der Verbindungsabschnitt derart gefaltet ist, dass das gesamte Folienband flächig am Schaumstoffband anliegt. Insbesondere liegt dann im Transportzustand der Verbindungsabschnitt flächig an einer Seitenflanke des Schaumstoffbands an, so dass das Dichtband im Transportzustand möglichst platzsparend ausgebildet ist.

Erfindungsgemäß ragen in einem Einbauzustand des Dichtbands der Verbindungsabschnitt und der zweite Randabschnitt vom Schaumstoffband ab. D.h., dass nur der erste Randabschnitt mit dem Schaumstoffband verhaftet ist, während der Verbindungsabschnitt im Wesentlichen beabstandet vom Schaumstoffband durch die Fuge geführt wird und der zweite Randabschnitt beabstandet vom Schaumstoffband am Bauwerk oder Rahmenelement befestigt ist. Der Einbauzustand ist dabei der Zustand, in dem das Dichtband in eine Fuge zwischen dem Rahmenelement und dem Bauwerk eingefügt ist und mittels der ersten Klebeschicht mit dem Rahmenelement verbunden ist.

Das Folienband erstreckt sich im Einbauzustand, hinsichtlich einer Richtung senkrecht zur Oberseite des Schaumstoffbands, vorzugsweise mindestens über die gesamte Höhe des Schaumstoffbands. Dadurch wird gewährleistet, dass die gesamte von dem Schaumstoffband abgedichtete Fuge auch von dem Folienband abgedichtet wird.

Besonders bevorzugt entspricht die Breite des Folienbands mindestens dem 1-fachen, mehr bevorzugt mindestens dem 2-fachen, mehr bevorzugt mindestens dem 4-fachen der Höhe des Schaumstoffbands.

Die Höhe des Schaumstoffbands entspricht dabei dem Abstand zwischen der Ober- und der Unterseite des Schaumstoffbands in einem vollständig zurückgestellten, d.h. nicht komprimierten Zustand des Schaumstoffbands. Eine Breite des Schaumstoffbands entspricht dem Abstand zwischen den beiden Seitenflanken des Schaumstoffbands. Eine Länge des Schaumstoffbands erstreckt sich in Längsrichtung des Dichtbands. Bei einem Dichtband zum Abdichten einer Fuge zwischen einem Rahmenelement und einem Bauwerk beträgt die Länge des Schaumstoffbands ein Vielfaches der Breite und der Höhe des Schaumstoffbands.

Die Breite des Folienbands entspricht dem Abstand zwischen zwei in Längsrichtung verlaufenden Kanten des Folienbands, während die Länge des Folienbands in Längsrichtung definiert ist. Der Verbindungsabschnitt 14 weist vorzugsweise eine Breite von zwischen 10 und 200 mm, mehr bevorzugt zwischen 15 und 100 mm, und noch mehr bevorzugt zwischen 20 und 60 mm auf. Die Dicke des Folienbands ist sehr gering und beträgt weniger als 1 mm, vorzugsweise 5 µm bis 500 µm, mehr bevorzugt 10 µm bis 100 µm.

Weitere Merkmale und Vorteile der vorliegenden Erfindung ergeben sich aus der nachfolgenden Beschreibung unter Bezugnahme auf die Zeichnungen.
- Fig. 1: ist eine Querschnittsansicht eines erfindungsgemäßen Dichtbands; und
- Fig. 2: ist eine Querschnittsansicht eines erfindungsgemäßen Dichtbands in einem Zustand, in dem es zu einer Dichtbandrolle wickelbar ist.

Zur deutlicheren Darstellung sind die einzelnen Elemente in den Figuren beabstandet zueinander dargestellt. Es versteht sich, dass diese Elemente in Realität unmittelbar aneinander angrenzen. Dies trifft insbesondere auf Klebeschichten und die an diese angrenzenden Elemente zu.

Fig. 1 zeigt ein Dichtband 1 zum Abdichten einer Fuge zwischen einem Rahmenelement (nicht dargestellt) und einem Bauwerk (nicht dargestellt). Das Dichtband umfasst ein Schaumstoffband 2 und ein Folienband 4. Das Schaumstoffband 2 weist einen im Wesentlichen rechteckigen Querschnitt mit einer Oberseite 2a, einer der Oberseite 2a gegenüberliegenden Unterseite 2b und zwei längslaufenden Seitenflanken 2c, 2d auf. In Fig. 1 ist das Schaumstoffband 2 in einem vollständig zurückgestellten Zustand dargestellt und weist einen rechteckigen Querschnitt auf. Es versteht sich, dass alle Seiten des Schaumstoffbands bei Komprimierung des Schaumstoffbands eine leicht gewölbte Oberfläche aufweisen können.

Auf der Unterseite 2b des Schaumstoffbands 2 ist eine erste Klebeschicht 6 vorgesehen, um das Schaumstoffband 2 am Rahmenelement zu befestigen. Um ein ungewolltes Anhaften des Schaumstoffbands 2 an anderen Elementen während der Lagerung und des Transports zu vermeiden, ist die erste Klebeschicht 6 vorzugsweise mit einer abziehbaren Trennfolie 8 bedeckt. Vor der Montage des Dichtbands 1 an einem Rahmenelement ist die abziehbare Trennfolie 8 von der ersten Klebeschicht 6 abzuziehen. Die erste Klebeschicht 6 liegt dann frei, um am Rahmenelement angehaftet zu werden. Die erste Klebeschicht 6 ist aus einer doppelseitig wirkenden Klebeschicht gebildet.

Das Folienband 4 weist einen ersten Randabschnitt 10, einen zweiten Randabschnitt 12 und einen Verbindungsabschnitt 14 auf. Der Verbindungsabschnitt 14 ist dabei in einer Richtung quer zur Längsrichtung zwischen dem ersten und dem zweiten Randabschnitt 10, 12 angeordnet. Als erster Randabschnitt 10 des Folienbands 4 ist ausgehend von einem längslaufenden Rand des Folienbands 4 der Abschnitt definiert, der mit dem Schaumstoffband 2 verhaftet ist. Dieser ist vorzugsweise schmal ausgebildet, kann aber auch einen beliebig großen Anteil des Folienbands 4 bilden. Als zweiter Randabschnitt 12 ist der Abschnitt des Folienbands 4 definiert, der eine zweite Klebeschicht 16 aufweist, um den zweiten Randabschnitt 12 am Bauwerk oder am Rahmenelement zu befestigen. Der zweite Randabschnitt 12 erstreckt sich ausgehend von einem dem ersten Randabschnitt 10 gegenüberliegenden längslaufenden Rand des Folienbands 4.

Die zweite Klebeschicht 16 ist ebenfalls durch eine doppelseitig wirkende Klebeschicht gebildet und kann von einer abziehbaren Trennfolie bedeckt sein, die vor dem Befestigen des zweiten Randabschnitts 12 am Bauwerk oder am Rahmenelement abzuziehen ist. Der erste Randabschnitt 10 ist an der Oberseite 2a des Schaumstoffbands 2 mit diesem verhaftet. Hierzu kann eine dritte Klebeschicht 17 vorgesehen sein, die auf der Oberseite 2a des Schaumstoffbands 2 oder im ersten Randabschnitt 10 des Folienbands 4 aufgebracht ist. Alternativ kann das Folienband 4 auch durch Laminieren oder Schweißen mit dem Schaumstoffband 2 verbunden werden. Der Verbindungsabschnitt 14 und der zweite Randabschnitt 12 sind hingegen nicht mit dem Schaumstoffband 2 verhaftet.

Das Folienband 4 weist eine erste, dem Schaumstoffband 2 zugewandte Fläche, und eine zweite, dem Schaumstoffband 2 abgewandte Fläche auf. Die zweite Klebeschicht 16 ist vorzugsweise an der ersten Fläche angeordnet. Sie kann aber auch an der zweiten Fläche angeordnet sein. Wenn die zweite Klebeschicht 16 an der ersten Fläche des Folienbands 4 angeordnet ist, kann am zweiten Randabschnitt zusätzlich eine weitere Klebeschicht auf der zweiten Fläche des Folienbands 4 angeordnet sein.

Parallel zur Oberseite 2a und zur Unterseite 2b sowie senkrecht zu den Seitenflanken 2c und 2d des Schaumstoffbands 2 ist eine Funktionsrichtung des Dichtbands 1 definiert, die in Fig. 1 durch den Pfeil F angedeutet ist. Diese Funktionsrichtung F ist senkrecht zur Längsrichtung des Schaumstoffbands 2 ausgerichtet.

In einem Einbauzustand, in dem das Dichtband 1 in die Fuge zwischen einem Rahmenelement und einem Bauwerk eingesetzt ist, erstreckt sich die Funktionsrichtung F von der Rauminnenseite zur Raumaußenseite. Entsprechend sind das Schaumstoffband 2 und das Folienband 4 in Funktionsrichtung F hintereinander angeordnet. Ein Fluidstrom in oder entgegen der Funktionsrichtung F durch die Fuge muss deshalb sowohl das Schaumstoffband 2 als auch das Folienband 4 durchdringen. Vorzugsweise erstreckt sich das Folienband 4 im Einbauzustand daher, bezüglich einer Richtung senkrecht zur Oberseite 2a des Schaumstoffbands 2 und senkrecht zur Längsrichtung, mindestens über die gesamte Höhe des Schaumstoffbands 2. Zumindest aber erstreckt sich das Folienband 4 in dieser Richtung über einen freien Bereich der Fuge, der abgedichtet werden soll.

Der Verbindungsabschnitt 14 und der zweite Randabschnitt 12 ragen im Einbauzustand beispielsweise wie in Fig. 1 dargestellt vom Schaumstoffband 2 ab. Dies liegt darin begründet, dass der zweite Randabschnitt 12 in Funktionsrichtung F versetzt zum Schaumstoffband 2 am Bauwerk oder am Rahmenelement befestigt ist. Dabei besteht eine große Flexibilität bei der Auswahl des Bereichs, in dem der zweite Randabschnitt 12 an das Bauwerk oder das Rahmenelement angeheftet werden kann. Je nach vorliegenden Gegebenheiten der Bauwerksanordnung bzw. Mauerkonstruktion können Dichtbänder 1 mit unterschiedlich breiten Folienbändern 4 vorgehalten werden, um in einer Vielzahl von Einbausituationen ein zuverlässiges und ordnungsgemäßes Abdichten der Fuge zu gewährleisten.

Wie in Fig. 1 zu erkennen ist, wird dabei zwischen dem Schaumstoffband 2 und dem Folienband 4 ein Hohlraum gebildet, der, falls gewünscht, mit einem geeigneten Dämmmaterial gefüllt werden kann.

Der erste Randabschnitt 10 und der zweite Randabschnitt 16 dienen im Wesentlichen der Befestigung des Folienbands 4 am Schaumstoffband 2 und am Bauwerk oder Rahmenelement. Ein Fluidstrom in oder entgegen der Funktionsrichtung F durch das Folienband 4 durchdringt den ersten Randabschnitt 10 aufgrund seiner Ausrichtung in Funktionsrichtung F nicht, in den meisten Anordnungen auch den zweiten Randabschnitt 12 nicht. Der zweite Randabschnitt 12 kann aber auch schräg oder senkrecht zur Funktionsrichtung F angeordnet werden. Um Folienmaterial einzusparen, können der erste und der zweite Randabschnitt 10, 12 schmal ausgebildet sein. Vorzugsweise ist der erste Randabschnitt 10 nur in einem Randbereich 18 der Oberseite 2a des Schaumstoffbands 2 mit diesem verhaftet. In jedem Fall muss die Fläche der Randabschnitte 10, 12 jedoch ausreichen, um ein zuverlässige Verhaften zwischen dem Folienband 4 und dem Schaumstoffband 2 bzw. dem Folienband 4 und dem Bauwerk oder dem Rahmenelement zu gewährleisten.

Wie der Fig. 1 weiter zu entnehmen ist, wird folglich im Wesentlichen der Verbindungsabschnitt 14 in und entgegen der Funktionsrichtung F von einem Fluidstrom durchdrungen. Ist das Folienband 4 gemäß einer bevorzugten Ausführungsform daher derart ausgebildet, dass es zumindest abschnittsweise einen variablen s_{d}-Wert aufweist, ist zumindest der Verbindungsabschnitt 14 entsprechend auszubilden. Der erste Randabschnitt 10, der zweite Randabschnitt 12 und der Verbindungsabschnitt 14 können aus verschiedenen Folienmaterialien gebildet sein, die auf geeignete Weise, z.B. durch Verschweißen, miteinander verbunden sind. Vorzugsweise sind der erste Randabschnitt 10, der zweite Randabschnitt 12 und der Verbindungsabschnitt 14 aber integral ausgebildet und aus demselben Material gebildet. In diesem Fall weist das gesamte Folienband 4 einen variablen s_{d}-Wert auf.

In einer alternativen Ausführungsform ist es denkbar, zwei Folienbänder 4 vorzusehen, die beidseitig des Schaumstoffbands 2 angeordnet sind. In diesem Fall ist zusätzlich zu dem in Fig. 1 dargestellten, an einem der rechten Seitenflanke 2d zugewandten Randbereich 18 der Oberseite 2a befestigten Folienband 4 ein diesem gegenüberliegendes, an einem der linken Seitenflanke 2c zugeordneten Randbereich der Oberseite 2a befestigtes Folienband (nicht dargestellt) vorgesehen. Damit können Fugenbereiche rechts und links vom Schaumstoffband 2 durch zwei Folienbänder abgedichtet werden. Die beiden Folienbänder können dann je nach Einsatzzweck unterschiedlich ausgestaltet sein. So kann sich z.B. der s_{d}-Wert des einen Folienbands stärker oder weniger stark ändern als der des anderen Folienbands. Insbesondere lässt sich durch zwei Folienbänder ein Diffusionsgradient in Funktionsrichtung einstellen.

In Fig. 2 ist das Dichtband 1 in einem Zustand dargestellt, in dem es zu einer Dichtbandrolle aufzurollen ist. Wird das Dichtband 1 nach Fig. 2 zu einer Dichtbandrolle aufgerollt und auf diese Weise in einen Transportzustand gebracht, sind weitere Windungen an die Oberseite 2a des Schaumstoffbands 2 und an die Unterseite 2b bzw. die Trennfolie 8 angrenzend angeordnet und das Dichtband 1 wird komprimiert.

Im Transportzustand ist das Folienband 4 auch mit dem zweiten Randabschnitt 12 und dem Verbindungsabschnitt 14 unmittelbar am Schaumstoffband 2 entlanggeführt. Abhängig von der Breite des Folienbands 4 ist dieses zumindest von der Oberseite 2a um eine Kante des Schaumstoffbands 2 und entlang der Seitenflanke 2d geführt. Bei entsprechender Breite des Folienbands 4 ist dieses weiterhin um eine weitere Kante und entlang der Unterseite 2b des Schaumstoffbands 2 geführt. Es kann sich auch als zweckmäßig erweisen, das Folienband 4 zu falten, sodass es im Transportzustand in einem Abschnitt entlang des Schaumstoffbands 2 mehrlagig angeordnet ist.

Im Vergleich zu der in Fig. 1 dargestellten Anordnung des Dichtbands 1 ergibt sich somit im Transportzustand eine sehr platzsparende Anordnung des Dichtbands 1. Insbesondere wird in bevorzugter Gestaltung vermieden, dass das Folienband 4 im Transportzustand vom Dichtband 1 abragt und leicht beschädigt werden kann. Auch können entsprechend ausgebildete Dichtbandrollen im Transportzustand leichter gelagert und gestapelt werden.

Im Transportzustand des Dichtbands 1 kann die zweite Klebeschicht 16 unmittelbar an der Trennfolie 8 der ersten Klebeschicht 6 anliegen und mit dieser verhaftet sein. Dadurch ist das Folienband 4 im Transportzustand am Schaumstoffband 2 gesichert, sodass ein ungewünschtes Lösen des zweiten Randabschnitts 12 und ein Abragen des Folienbands 4 vom Dichtband 1 vermieden wird.

Alternativ kann die zweite Klebeschicht 16 eine eigene Trennfolie aufweisen und im Transportzustand lediglich lose zwischen die Windungen der Dichtbandrolle eingefügt sein. In einer weiteren alternativen Ausführungsform ist der zweite Randabschnitt 12 im Transportzustand mit der ersten Klebeschicht 6 verklebt und ist vor der Montage des Dichtbands 1 von dieser zu lösen.

Neben der in Fig. 2 dargestellten Anordnung sind viele weitere Anordnungen des Folienbands 4 bei der Aufwicklung des Dichtbands zu einer Rolle denkbar. Beispielsweise kann der zweite Randabschnitt 12 des Folienbands 4 auch auf der Oberseite 2a des Schaumstoffbands 2 zu liegen kommen.

Ein Beispiel für die Messung der Feuchtevariabilität des Folienbandes 4 ist in den nachfolgenden beiden Tabellen dargestellt. Tabelle 1 gibt die Messwerte bei Messung eines Folienbands 4 nach Satz A der Tabelle in Kapitel 7.1 der DIN-EN-ISO 12572:2001-09 wieder, während Tabelle 2 die Messwerte bei Messung desselben Folienbandes 4 nach Satz C der Tabelle in Kapitel 7.1 der DIN-EN-ISO 12572:2001-09 darstellt.

**Tabelle 1**

| Wasserdampfdurchlässigkeit nach DIN EN ISO 12572 : 2001-09, Satz A | | | | |
|---|---|---|---|---|
| **Eigenschaft** | **Prüfgrundlage** | **Einheit** | **Ergebnis** | |
| | | | *x̅* | **s** |
| Dicke | DIN 53370 : 2002-04 | µm | 81 | 0 |
| mittlerer Luftdruck | DIN EN ISO 12572 : 2001-09 Satz A Prüfbedingung 23 - 0/50 | hPa | 984 | |
| Luftschichtdicke zwischen Probekörper und Trockenmittel | | mm | 15 | |
| Wasserdampfdiffusionsstromdichte g | | $\frac{mg}{\left({m}^{2}⋅h\right)}$ | 139 | 19 |
| Wasserdampfdiffusionswiderstandszahl µ | | - | 91.870 | 12.111 |
| wasserdampfdiffusions-äquivalente Luftschichtdicke s_{d} | | m | | 7,44 |

| | | | | |
|---|---|---|---|---|
| *x̅* = arithmetischer Mittelwert, s = Standardabweichung | | | | |

**Tabelle 2**

| Wasserdampfdurchlässigkeit nach DIN EN ISO 12572 : 2001-09, Satz C | | | | |
|---|---|---|---|---|
| **Eigenschaft** | **Prüfgrundlage** | **Einheit** | **Ergebnis** | |
| | | | *x̅* | **s** |
| Dicke | DIN 53370 : 2002-04 | µm | 81 | 0 |
| mittlerer Luftdruck | DIN EN ISO 12572 : 2001-09 Satz C Prüfbedingung 23 - 50/93 | hPa | 981 | |
| Luftschichtdicke zwischen Probekörper und Trockenmittel | | mm | 15 | |
| Wasserdampfdiffusionsstromdichte g | | $\frac{mg}{\left({m}^{2}⋅h\right)}$ | 5.054 | 341 |
| Wasserdampfdiffusionswiderstandszahl µ | | - | 2.162 | 149 |
| wasserdampfdiffusionsäquivalente Luftschichtdicke s_{d} | | m | 0,18 | |

| | | | | |
|---|---|---|---|---|
| *x̅* = arithmetischer Mittelwert, s = Standardabweichung | | | | |

## Patentansprüche

1. Einbauanordnung eines Dichtbands (1) zum Abdichten einer Fuge zwischen einem Rahmenelement und einem Bauwerk,
wobei das Dichtband (1) in die Fuge eingefügt ist; und
wobei das Dichtband (1) umfasst:
ein Schaumstoffband (2), das einen im Wesentlichen rechteckigen Querschnitt mit einer Oberseite (2a), einer der Oberseite (2a) gegenüberliegenden Unterseite (2b) und zwei längslaufenden Seitenflanken (2c, 2d) aufweist und sich in einer Längsrichtung erstreckt, wobei auf der Unterseite (2b) eine erste Klebeschicht (6) vorgesehen ist, mittels derer das Schaumstoffband (2) am Rahmenelement befestigt ist; und
ein Folienband (4), das einen ersten Randabschnitt (10), einen zweiten Randabschnitt (12) und einen Verbindungsabschnitt (14) aufweist, wobei der Verbindungsabschnitt (14) zwischen dem ersten und dem zweiten Randabschnitt (10, 12) angeordnet ist;
wobei der erste Randabschnitt (10) mit dem Schaumstoffband (2) verhaftet ist und der Verbindungsabschnitt (14) und der zweite Randabschnitt (12) nicht mit dem Schaumstoffband (2) verhaftet sind;
wobei der erste Randabschnitt (10) an der Oberseite (2a) des Schaumstoffbands (2) mit diesem verhaftet ist;
wobei das Folienband (4) im zweiten Randabschnitt (12) eine zweite Klebeschicht (16) zur Befestigung am Rahmenelement aufweist, der Verbindungsabschnitt (14) und der zweite Randabschnitt (12) vom Schaumstoffband (2) abragen, und der zweite Randabschnitt (12) beabstandet vom Schaumstoffband (2) am Rahmenelement befestigt ist;
**dadurch gekennzeichnet, dass**
zumindest der Verbindungsabschnitt (14) des Folienbands (4) einen variablen s_{d}-Wert aufweist.

2. Einbauanordnung nach Anspruch 1, **dadurch gekennzeichnet, dass** der erste Randabschnitt (10) nur in einem Randbereich (18) der Oberseite (2a) des Schaumstoffbands (2) mit diesem verhaftet ist.

3. Einbauanordnung nach Anspruch 1 oder 2, **dadurch gekennzeichnet, dass** die erste und die zweite Klebeschicht (6, 16) jeweils mit einer abziehbaren Trennfolie (8) bedeckt sind.

4. Einbauanordnung nach einem der vorangehenden Ansprüche, **dadurch gekennzeichnet, dass** der s_{d}-Wert des Verbindungsabschnitts (14) des Folienbands (4) bei einer mittleren relativen Luftfeuchte bis 40 % mehr als 3 m, bevorzugt mehr als 5 m, mehr bevorzugt mehr als 7 m beträgt, und dass der s_{d}-Wert des Verbindungsabschnitts (14) des Folienbands (4) bei einer mittleren relativen Luftfeuchte von mehr als 60 % weniger als 5 m, bevorzugt weniger als 3 m, mehr bevorzugt weniger als 1 m beträgt, wobei in jedem Fall der s_{d}-Wert bei höherer mittlerer Luftfeuchte niedriger ist als bei geringerer mittlerer Luftfeuchte.

5. Einbauanordnung nach einem der vorangehenden Ansprüche, **dadurch gekennzeichnet, dass** das Schaumstoffband (2) aus einem Weichschaum gebildet ist, der elastisch komprimierbar, nach Kompression rückstellfähig und vorzugsweise zur verzögernden Rückstellung imprägniert ist.

6. Einbauanordnung nach einem der vorangehenden Ansprüche, **dadurch gekennzeichnet, dass** sich das Folienband (4) im Einbauzustand in einer Richtung senkrecht zur Oberseite (2a) des Schaumstoffbands (2) mindestens über die gesamte Höhe des Schaumstoffbands (2) erstreckt.

7. Einbauanordnung nach einem der vorangehenden Ansprüche, **dadurch gekennzeichnet, dass** die Breite des Folienbands (4) mindestens dem 1-fachen, vorzugsweise mindestens dem 2-fachen, mehr bevorzugt mindestens dem 4-fachen der Höhe des Schaumstoffbands (2) entspricht.

## Claims

1. Installation arrangement for a sealing strip (1) for sealing a joint between a frame element and a structure,
wherein the sealing strip (1) is inserted into the joint; and
wherein the sealing strip (1) comprises:
a foam strip (2) which has a substantially rectangular cross section with an upper side (2a), a lower side (2b) opposite the upper side (2a), and two longitudinally running lateral flanks (2c, 2d) and which extends in a longitudinal direction, wherein a first adhesive layer (6) by means of which the foam strip (2) is fastened to the frame element is provided on the lower side (2b); and
a film strip (4) which has a first edge portion (10), a second edge portion (12) and a connecting portion (14), wherein the connecting portion (14) is arranged between the first and the second edge portion (10, 12);
wherein the first edge portion (10) is adhered to the foam strip (2), and the connecting portion (14) and the second edge portion (12) are not adhered to the foam strip (2);
wherein the first edge portion (10) is adhered to the foam strip (2) on the upper side (2a) thereof;
wherein the film strip (4) has, in the second edge portion (12), a second adhesive layer (16) for fastening to the frame element, the connecting portion (14) and the second edge portion (12) project from the foam strip (2), and the second edge portion (12) is fastened to the frame element while being spaced apart from the foam strip (2);
**characterized in that**
at least the connecting portion (14) of the film strip (4) has a variable s_{d} value.

2. Installation arrangement according to Claim 1, **characterized in that** the first edge portion (10) is adhered to the foam strip (2) only in an edge region (18) of the upper side (2a) thereof.

3. Installation arrangement according to Claim 1 or 2, **characterized in that** the first and the second adhesive layer (6, 16) are each covered with a peelable release film (8).

4. Installation arrangement according to one of the preceding claims, **characterized in that** the s_{d} value of the connecting portion (14) of the film strip (4) at an average relative air humidity of up to 40% is more than 3 m, preferably more than 5 m, more preferably more than 7 m, and **in that** the s_{d} value of the connecting portion (14) of the film strip (4) at an average relative air humidity of more than 60% is less than 5 m, preferably less than 3 m, more preferably less than 1 m, wherein in each case the s_{d} value is lower at a higher average air humidity than at a lower average air humidity.

5. Installation arrangement according to one of the preceding claims, **characterized in that** the foam strip (2) is formed from a flexible foam which is elastically compressible, restorable after compression and preferably impregnated to delay being restored.

6. Installation arrangement according to one of the preceding claims, **characterized in that**, in the installed state, the film strip (4) extends in a direction perpendicular to the upper side (2a) of the foam strip (2) at least over the entire height of the foam strip (2).

7. Installation arrangement according to one of the preceding claims, **characterized in that** the width of the film strip (4) corresponds at least to 1 times, preferably at least 2 times, more preferably at least 4 times, the height of the foam strip (2).

## Revendications

1. Agencement d'installation d'une bande d'étanchéité (1) pour l'étanchéification d'un joint entre un élément de cadre et un ouvrage,
la bande d'étanchéité (1) étant insérée dans le joint ; et
la bande d'étanchéité (1) comprenant :
une bande de mousse (2), qui présente une section transversale essentiellement rectangulaire avec un côté supérieur (2a), un côté inférieur (2b) opposé au côté supérieur (2a) et deux flancs latéraux longitudinaux (2c, 2d) et qui s'étend dans une direction longitudinale, une première couche d'adhésif (6) étant prévue sur le côté inférieur (2b), au moyen de laquelle la bande de mousse (2) est fixée à l'élément de cadre ; et
une bande de film (4), qui présente une première section de bord (10), une deuxième section de bord (12) et une section de liaison (14), la section de liaison (14) étant agencée entre la première et la deuxième section de bord (10, 12) ;
la première section de bord (10) étant collée à la bande de mousse (2) et la section de liaison (14) et la deuxième section de bord (12) n'étant pas collées à la bande de mousse (2) ;
la première section de bord (10) étant collée à la bande de mousse (2) sur le côté supérieur (2a) de celle-ci ;
la bande de film (4) présentant dans la deuxième section de bord (12) une deuxième couche d'adhésif (16) pour la fixation à l'élément de cadre, la section de liaison (14) et la deuxième section de bord (12) dépassant de la bande de mousse (2), et la deuxième section de bord (12) étant fixée à l'élément de cadre à distance de la bande de mousse (2) ;
**caractérisé en ce que**
au moins la section de liaison (14) de la bande de film (4) présente une valeur s_{d} variable.

2. Agencement d'installation selon la revendication 1, **caractérisé en ce que** la première section de bord (10) n'est collée à la bande de mousse (2) que dans une zone de bord (18) du côté supérieur (2a) de celle-ci.

3. Agencement d'installation selon la revendication 1 ou 2, **caractérisé en ce que** la première et la deuxième couche d'adhésif (6, 16) sont recouvertes chacune d'un film de séparation pelliculable (8).

4. Agencement d'installation selon l'une quelconque des revendications précédentes, **caractérisé en ce que** la valeur s_{d} de la section de liaison (14) de la bande de film (4) est supérieure à 3 m, de préférence supérieure à 5 m, de manière davantage préférée supérieure à 7 m, à une humidité relative moyenne de l'air de jusqu'à 40 %, et **en ce que** la valeur s_{d} de la section de liaison (14) de la bande de film (4) est inférieure à 5 m, de préférence inférieure à 3 m, de manière davantage préférée inférieure à 1 m, à une humidité relative moyenne de l'air supérieure à 60 %, la valeur s_{d} étant dans chaque cas plus faible à une humidité moyenne de l'air plus élevée qu'à une humidité moyenne de l'air plus faible.

5. Agencement d'installation selon l'une quelconque des revendications précédentes, **caractérisé en ce que** la bande de mousse (2) est formée d'une mousse tendre, qui est compressible élastiquement, qui est apte au rappel après compression et qui est de préférence imprégnée pour un rappel retardé.

6. Agencement d'installation selon l'une quelconque des revendications précédentes, **caractérisé en ce que** la bande de film (4) s'étend, à l'état installé, dans une direction perpendiculaire au côté supérieur (2a) de la bande de mousse (2), au moins sur toute la hauteur de la bande de mousse (2).

7. Agencement d'installation selon l'une quelconque des revendications précédentes, **caractérisé en ce que** la largeur de la bande de film (4) correspond au moins à 1 fois, de préférence au moins à 2 fois, de manière davantage préférée au moins à 4 fois, la hauteur de la bande de mousse (2).
